# EUROPÄISCHE PATENTSCHRIFT

(11) **EP 1 076 773 B1**
(45) Veröffentlichungstag und Bekanntmachung des Hinweises auf die Patenterteilung: **02.10.2002**
(21) Anmeldenummer: 00916772.7
(22) Anmeldetag: 02.03.2000
(51) Int. Cl.: F02N 15/06, F02N 11/00

(54) **STARTVORRICHTUNG**
STARTING DEVICE
DISPOSITIF DE DEMARRAGE

(30) Priorität: 02.03.1999 DE 19909006
(43) Veröffentlichungstag der Anmeldung: 21.02.2001
(73) Patentinhaber: ROBERT BOSCH GMBH, 70442 Stuttgart (DE)
(72) Erfinder: BERNHARDT, Thomas, D-31134 Hildesheim (DE); LINDE, Hansjuergen, D-96450 Coburg (DE); NEUMANN, Uwe, D-96050 Bamberg (DE); SCHUSTEK, Siegfried, D-71254 Ditzingen (DE); SIEMS, Hans-Dieter, D-71735 Eberdingen (DE); REHKLAU, Andreas, D-85356 Freising (DE); SCHMIDT, Karl-Otto, D-75210 Keltern (DE); KLEIN, Frank, D-71296 Heimsheim (DE); KUGLER, Juergen, D-74357 Boennigheim (DE); HAMERICH, Andreas, D-31139 Hildesheim (DE); FUHR, Steffen, D-31177 Harsum (DE); SCHMITZ, Stephan, D-50672 Köln (DE); DAURER, Uwe, D-71638 Ludwigsburg (DE); OSSENKOPP, Stefan, D-31137 Hildesheim (DE)
(86) Internationale Anmeldenummer: DE0000587
(87) Internationale Veröffentlichungsnummer: WO00052330

(56) Entgegenhaltungen:
- GB-A- 2 040 000
- PATENT ABSTRACTS OF JAPAN vol. 016, no. 161 (M-1237), 20. April 1992 (1992-04-20) & JP 04 012168 A (NIPPONDENSO CO LTD), 16. Januar 1992 (1992-01-16)

## Beschreibung

Die Erfindung betrifft eine Startvorrichtung zum Andrehen von Brennkraftmaschinen gemäß dem Oberbegriff des unabhängigen Anspruchs 1.

### Stand der Technik

Das Funktionsprinzip eines Schub-Schraubantrieb-Starters beruht darauf, dass nach dem Betätigen des Startschalters ein Hubmagnet durch Fluss eines Stromes durch eine Spule eingezogen wird. Durch diese Bewegung des Hubmagnets wird einerseits über einen Hebelmechanismus das Ritzel in den Zahnkranz eingespurt, andererseits wird eine Brücke zur Schaltung des Hauptstroms des Startermotors geschlossen.

Das Schalten des Hauptstroms des Startermotors mit Hilfe eines Hubmagneten und einer Schaltbrücke hat den Nachteil, dass bei der Öffnung der Schaltbrücke ein Lichtbogen entsteht. Dies führt dazu, dass die Kontaktflächen über die Lebensdauer sich verändern und nicht mehr optimal sind. Um den Lichtbogen möglichst schnell zu löschen, ist eine sehr hohe Öffnungsgeschwindigkeit und Beschleunigung der Schaltbrücke notwendig. Dies erfordert große Federkräfte und damit ein verhältnismäßig großes Relais. Ein weiterer Nachteil des Hubmagneten liegt darin, dass bei seiner schnellen Bewegung gleichzeitig über einen Gabelhebel das Ritzel vorspurt und im ungünstigen Fall das Ritzel mit seiner Stirnfläche an die Stirnfläche des Zahnkranzes der Brennkraftmaschine anschlägt und dadurch mit der Zeit verschleißt.

Aus dem Patent Abstract of Japan: Vol. 016, No. 161, JP-A-04012168 ist eine Startvorrichtung bekannt mit einem in einem Stromkreis angeordneten Startermotor zum Andrehen von Brennkraftmaschinen, wobei ein zweiter elektrischer Motor vorgesehen ist, mit dem ein Schaltelement bewegbar ist, durch dessen Bewegung der Stromkreis des Startermotors schaltbar ist. Das Schaltelement ist hierbei eine vom zweiten Motor angetriebene Zahnstange, die an einem Ende einen Kontaktfuß aufweist. Wenn der Stromkreis für den Startermomtor geschlossen werden soll, wird die Zahnstange mit ihrem Kontaktfuß gegen zwei senkrecht zur Zahnstange verlaufende Kontaktflächen gefahren, so dass beide Kontaktflächen durch den Kontaktfuß überbrückt werden und damit der Stromkreis geschlossen wird. Bei einem solchen Brückenkontakt kann es zu einem unerwünschten Prellen kommen.

### Vorteile der Erfindung

Mit der erfindungsgemäßen Vorrichtung nach den kennzeichnenden Merkmalen des Anspruchs 1 ist es möglich, bei einem Starter durch die erfindungsgemäße Schaltvorrichtung den Schaltvorgang so ablaufen zu lassen, dass am Schaltelement nur geringe Kräfte und Beschleunigungen wirken. Um das Schaltelement mittels des zweiten elektrischen Motors zu bewegen, ist eine nur geringe Stromaufnahme notwendig. Durch die im Vergleich zu einem Hubmagneten nur geringe Stromaufnahme kann der zweite elektrische Motor direkt von einem Steuergerät angesteuert werden; dies kann z. B. das Motorsteuergerät der Brennkraftmaschine sein, ohne dass zusätzliche Verstärker notwendig sind. Dadurch, dass auf dem Schaltelement mindestens ein Schleifkontakt gleitet, wobei der Schleifkontakt über Bereiche mit unterschiedlich elektrisch leitfähigen Schichten gleitet, ist ein mehrstufiges oder stufenloses Schalten des Startermotors ohne Abheben des Schleifkontakts vom Schaltelement möglich. Durch die Relativbewegung zwischen Schleifkontakt und Schaltelement sind die Kontaktflächen im Bereich geringen Stroms bzw. im Bereich des Maximalstroms nicht identisch. Die Widerstandserhöhung beim Ausschaltvorgang führt dazu, dass beim Übergang zum Ausschalten ein nur schwacher Lichtbogen auftritt. Dies führt dazu, dass die bisherigen hohen Schaltgeschwindigkeiten, wie sie bei Hubmagneten vorgesehen sind, nicht mehr benötigt werden. Im Vergleich zum herkömmlichen Brückenkontakt aus dem Stand der Technik prellt das Schaltelement nur wenig oder gar nicht. Ein weiterer Vorteil des Schaltelements in der Ausführung als Schiebeschalter liegt darin, daß der Ort des reduzierten Lichtbogens und der Ort der Kontaktgabe zur vollen Bestromung des Startermotors an verschiedenen Stellen liegen. Dadurch können beide Flächen auf die jeweilige Aufgabe optimiert werden. Im Bereich hohen Stromdurchflusses ist z.B. eine Kohlenstoffzugabe am Kontaktelement möglich, um Kontaktschweißen zu verhindern. Im Bereich des Lichtbogens im Übergang zum Ausschalten kann sogar ein Opferwerkstoff aufgebracht werden, der über die Lebensdauer definiert abbrennt. Durch die Relativbewegung der Kontaktflächen von Schleifkontakt und Schaltelement zueinander tritt zusätzlich ein Reinigungseffekt auf, der durch die mechanische Reibung bedingt ist. Das mit dem Schaltelement fest verbundene Kontaktelement kann aus mehreren unterschiedlich elektrisch leitfähigen Schichten bestehen, so daß der über die einzelnen Schichten schleifende bzw. gleitende Schleifkontakt im Zuge der Bewegung des Schaltelements unterschiedliche Widerstände in den Stromkreislauf des Startermotors schaltet. Eine weitere vorteilhafte Variante des am Schaltelements befestigten Kontaktelements besteht darin, das Kontaktelement in seiner Form so zu gestalten, daß die Kontaktfläche zwischen dem darüber hinweg gleitenden Schleifkontakt unterschiedlich groß ist, so daß der Durchgangswiderstand zwischen Schleifkontakt und Kontaktelement und damit die Stromstärke veränderlich ist. Das Trägerelement des Schaltelements kann so gestaltet werden, daß der Schleifkontakt in seiner Ruheposition von der Ebene, in der das Kontaktelement liegt, abgehoben wird. Dies hat den Vorteil, daß ein Zerstören bzw. Eingraben der Kontaktflächen von Schleifkontakt und Kontaktelement durch die auftretende Schüttelbelastung vermindert bzw. verhindert werden kann. Eine weitere vorteilhafte Ausgestaltung des Schaltelements sieht vor, daß eines der Getriebemittel, das für die Kraftübertragung zwischen zweitem elektrischen Motor und dem Schaltelement vorgesehen ist, in einen Verzahnungsbereich des Schaltelements eingreift und dadurch das Schaltelement verschiebbar ist. In der Arbeitsstellung des Schaltelements, wenn der Startermotor voll bestromt ist, wird das Schaltelement durch den zweiten elektrischen Motor an einen Anschlag gedrückt. Dies führt bei vorliegender Rüttelbeanspruchung zu einer eindeutigen Position des Schaltelements. Eine Möglichkeit, zwei eindeutige Positionen des Schaltelements zu ermöglichen, ist die Verwendung eines bistabilen Federelements, das so angeordnet ist, daß das Schaltelement entweder in einer stabilen Ruhelage, in der der Stromkreis des Startermotors geöffnet ist, oder in einer stabilen Arbeitslage gehalten wird. Dies hat den Vorteil, daß in der Arbeitslage keine Kraft seitens des zweiten elektrischen Motors wirken braucht. Weitere vorteilhafte Ausgestaltungen des zweiten elektrischen Motors betreffend sind beispielsweise, daß sich der zweite elektrische Motor und eine Steuerungselektronik in einem gemeinsamen Gehäuse befinden und dadurch räumlich zusammengefaßt sind. Dies erspart einen zusätzlichen Montage- und Verkabelungsaufwand und schützt die Elektronik gegen Umwelteinflüsse. Zusätzlich sind alle Maßnahmen zum Temperaturschutz und zur Vibrationsdämpfung, die für den zweiten elektrischen Motor ergriffen werden müssen, auch für die Elektronik wirksam. Für die räumliche Zusammenfassung des zweiten elektrischen Motors mit der Steuerelektronik sind zwei verschiedene Möglichkeiten vorgesehen. Zunächst ist dies z.B. in einem gemeinsamen verlängerten Gehäuse des zweiten elektrischen Motors möglich, in das die Steuerungselektronik integriert ist. Durch die Integration in einem gemeinsamen verlängerten Gehäuse ist es vorteilhafter Weise auch möglich, ein einzustellendes Ankerlängsspiel des zweiten elektrischen Motors mit dem Einbau der Trägerplatte zur Aufnahme der Steuerungselektronik zu kombinieren. In einer zweiten Variante ist vorgesehen, die Steuerungselektronik in einem eigenen Gehäuse anzuordnen, wobei dieses eigene Gehäuse für die Steuerungselektronik durch Befestigungselemente am Gehäuse des zweiten elektrischen Motors befestigt ist. Die Steuerungselektronik wird dabei mittels Steckkontakten mit dem zweiten elektrischen Motor elektrisch verbunden. Dieses separate Gehäuse hat den Vorteil, daß bei gleichbleibendem zweiten elektrischen Motor für unterschiedliche Ausstattungsvarianten verhältnismäßig einfach unterschiedliche Steuerungen verwendet werden können. Umfaßt die Steuerungselektronik einen CAN-Baustein, ist so eine Schnittstellenfähigkeit für den CAN-Bus möglich, wodurch z.B. die Verwendung eines elektronischen Zündschlosses direkt möglich ist. Von Vorteil ist ebenso, wenn der zweite elektrische Motor von der elektrischen Steuerung der Brennkraftmaschine ansteuerbar ist. So kann beispielsweise bei vorliegender ausreichender Selbstlaufdrehzahl der Brennkraftmaschine die elektrische Steuerung der Brennkraftmaschine dies dem zweiten elektrischen Motor bzw. seiner Steuerungselektronik signalisieren und diese ein Ausschalten des Startermotors veranlassen. Weiterhin ist es von Vorteil, daß der zweite elektrische Motor wie die bekannten Schaltrelais am Antriebslager des Startermotors befestigt werden kann. Im Zusammenhang mit der Verwendung dieses zweiten elektrischen Motors mit einem Schraubtriebstarter ist es weiterhin möglich, das Schaltelement als Klinke zu gestalten. Diese Klinke bewirkt dabei in Zusammenwirkung mit einer Zahnscheibe, daß der auf dem Steilgewindeabschnitt der Antriebswelle des Starters dreh- und verschiebbare Bereich gebildet aus Ritzel, Freilauf und Mitnehmerschaft zumindest beim Vorspuren am Drehen gehindert wird. Dadurch ist ein zügiges Vorspuren bei sehr geringen Drehzahlen und Winkelbeschleunigungen des Startermotors, also bei geringen Trägheitsmomenten, möglich.

Durch die in den Unteransprüchen aufgeführten Maßnahmen ergeben sich vorteilhafte Weiterbildungen und Verbesserungen der im Hauptanspruch angegebenen Merkmale.

### Zeichnungen

Die Erfindung wird nachstehend in Ausführungsbeispielen anhand der zugehörigen Zeichnungen näher erläutert. Es zeigen: Figur 1 zeigt einen Längsschnitt durch eine schematische Darstellung einer erfindungsgemäßen Startvorrichtung, Figur 2 zeigt eine erste schematische Anordnung der erfindungsgemäßen Schaltvorrichtung, Figur 3 zeigt eine zweite schematische Schaltvorrichtung, Figur 4 zeigt eine dritte schematische Schaltvorrichtung, Figur 5 zeigt einen Querschnitt durch ein Schaltelement in einer ersten Ausführung, Figur 6 zeigt eine zweite Ausführung eines Schaltelements, Figur 7a zeigt die Draufsicht eines Schaltelements mit mehreren Kontaktelementen, die jeweils unterschiedliche elektrische Leitfähigkeiten besitzen, Figur 7b zeigt eine Darstellung eines Schaltelements, mit einem leitfähigen Bereich, der einen ersten Abschnitt aufweist, der einen stufenlos größer werdenden Querschnitt senkrecht zur Bewegungsrichtung des Schaltelements aufweist, Figur 8 zeigt eine schematische Darstellung des Schaltelements mit einer Anschrägung, die das Kontaktelement im Ruhezustand aus der Kontaktebene abhebt, Figur 9 zeigt einen schematischen Aufbau eines Schaltelements, Figur 10 zeigt den Aufbau des zweiten elektrischen Motors mit integrierter Steuerungselektronik, Figur 11 zeigt einen schematischen Aufbau des zweiten elektrischen Motors mit einem separaten Gehäuse für die Steuerungselektronik, Figur 12 zeigt ein in eine Bremsvorrichtung des Schraubtriebstarters eingeklinktes Schaltelement, Figur 13 zeigt den Schraubtriebstarter mit an den Zahnkranz vorgespurtem Ritzel, Figur 14 zeigt das vollständig eingespurte Ritzel, das durch den Klinkenbereich des Schaltelements am Ausspuren gehindert wird.

Identische bzw. gleichwirkende Bauteile sind mit gleichen Bezugszahlen bezeichnet.

### Beschreibung der Ausführungsbeispiele

Figur 1 zeigt eine schematische Darstellung einer erfindungsgemäßen Startvorrichtung 20 mit einem Startermotor 21, einem optionalen Planetengetriebe 22, einem Einspurgetriebe 23, bestehend aus einem steilen Außengewinde 24 auf einem Abschnitt der Abtriebswelle 25. Auf dem steilen Außengewinde 24 befindet sich ein Mitnehmerschaft 26, der über einen Freilauf 27 mit einem Ritzel 28 verbunden ist. Das Ritzel 28 wird durch eine Ausspurfeder 29, die sich an einem Bund 30 abstützt, in einer Ruhelage gehalten. Die hier nicht dargestellte Brennkraftmaschine wird durch das in einen Zahnkranz 31 eingespurte Ritzel 28 angetrieben, durch den sich drehenden Startermotor 21 angedreht. Die Startvorrichtung 20 besteht aus dem in einem Stromkreis 35 angeordneten Startermotor 21 und ist mit Mitteln zum Öffnen und Schließen des Stromkreises versehen. Als ein Mittel zum Öffnen und Schließen des Stromkreises 35 ist ein zweiter elektrischer Motor 36 vorgesehen, durch den ein Schaltelement 37 bewegbar ist und durch dessen Bewegung der Stromkreis 35 des Startermotors 21 schaltbar ist. Durch Schließen des Startschalters 38 wird der zweite elektrische Motor 36 bestromt und dadurch eine Ausgangswelle 39 in Drehung versetzt. Bei dem in Figur 1 dargestellten Beispiel wird dadurch ein Stirnrad 40 durch die Ausgangswelle 39 gedreht. Das Stirnrad 40 greift dabei in eine als Zahnstange 41 ausgebildeten Bereich des Schaltelements 37 ein. Bewegt sich die Ausgangswelle 39 in einer als nachfolgend erste Drehrichtung bezeichneten Drehrichtung, führt dies zu einer ersten geradlinigen Bewegung des Schaltelements 37. Eine zweite Bewegung des Schaltelements ist der ersten gegenläufig und ebenfalls geradlinig. Dreht sich der zweite elektrische Motor 36 mit einer ersten Drehrichtung, so führt dies zu der ersten Bewegung des Schaltelements 37. Das in Figur 1 dargestellte Schaltelement 37 besteht zunächst aus einem elektrisch isolierenden Trägerelement 42, in das ein erstes Kontaktelement 43 eingebettet ist. Dieses erste Kontaktelement 43 besteht aus mehreren unterschiedlich elektrisch leitfähigen Schichten 44 und 45, wobei die Schichtung in Richtung der ersten bzw. zweiten Bewegung des Schaltelements erfolgt und damit in Richtung der Schubbewegung des als Schieber ausgebildeten Trägerelements 42 erfolgt. Wird das Schaltelement 37 mit seiner ersten Bewegung durch den zweiten elektrischen Motor 36 bewegt, wird der Startermotorschalter 47 zunächst durch die elektrisch leitfähige Schicht 45 geschlossen. Wird das Schaltelement 37 weiter in der ersten Bewegung bewegt, wird der Startermotorschalter 47 schließlich durch die elektrisch leitfähige Schicht 44 geschlossen. Die elektrisch leitfähige Schicht 45 hat einen höheren elektrischen Widerstand als die Schicht 44. Die elektrisch leitfähige Schicht 45, die den Startermotorschalter 47 schließt, stellt damit zunächst einen Vorwiderstand dar, so daß der Startermotor 21 zunächst mit nur verringertem Strom betrieben wird. Dies führt bei dem hier dargestellten Schraubtriebstarter zu einer verringerten Drehzahl des Startermotors 21 und damit zu einem sogenannten sanften Vor- und Einspuren des Ritzels. Wird das Schaltelement 37 weiter geschoben, wird der Startermotorschalter 47 durch die Schicht 44 geschlossen. Ist die Schicht 44 beispielsweise aus Kupfer gefertigt, ist der Startermotorschalter 47 nahezu widerstandslos geschlossen. Dadurch wird der Startermotor 21 voll bestromt, und kann bei in den Zahnkranz 31 voll eingespurtem Ritzel 28 die Brennkraftmaschine andrehen. Ist der Startvorgang beendet, wird durch Öffnen des Startschalters 38 die Stromzufuhr zum zweiten elektrischen Motor 36 unterbrochen. Dadurch wirkt kein Antriebsmoment seitens des zweiten elektrischen Motors 36 auf die Zahnstange 41. Bei der in Figur 1 dargestellten Variante wird der Startermotorschalter 47 schließlich dadurch geöffnet, indem die Rückholfeder 48 am Trägerelement 42 angreift und das Schaltelement 37 entgegen der ersten Bewegung des Schalterelements 37, also in der gegenläufigen zweiten Bewegung, zurückzieht, so daß schließlich das isolierende Trägerelement 42 an beiden Kontakten 49 anliegt und damit die Stromzufuhr zum Startermotor 21 unterbrochen ist.

In Figur 2 ist eine schematische Darstellung einer zweiten Variante der Schaltvorrichtung dargestellt. Der zweite elektrische Motor 36 steht dabei, wie bereits in Figur 1, über Getriebemittel 51 mit dem Schaltelement 37 in Wirkverbindung. Die Getriebemittel 51 bestehen in diesem Fall zunächst aus einem auf der Ausgangswelle 39 des zweiten elektrischen Motors befestigten Schneckenrad 52, das ein erstes Zahnrad 53 antreibt. Dieses erste Zahnrad 53 steht mit einem zweiten Zahnrad 54 in drehfester Wirkverbindung. Das zweite Zahnrad 54 steht wiederum mit dem Zahnstangenbereich 41 des Schaltelements 37 in Verbindung. Wird der Startschalter 38 geschlossen, veranlaßt ein Steuergerät 56 die Bestromung des zweiten elektrischen Motors 36. Am gezeigten Beispiel geschieht dies über eine Steuerungselektronik 57, die vom Steuergerät 56 angesteuert wird. Die Steuerungselektronik 57, die im gezeigten Beispiel in das Gehäuse des zweiten elektrischen Motors 36 integriert ist, schaltet den zweiten elektrischen Motor 36 an und veranlaßt das Drehen der Ausgangswelle 39 mit der ersten Drehrichtung, so daß durch die Getriebemittel 52, 53 und 54 der Zahnstangenbereich 41 und damit das Schaltelement 37 mit einer ersten Bewegung bewegt wird. Das Schaltelement 37 ist in Figur 2 mit einem zweiten Kontaktelement 59 fest verbunden. Dieses zweite Kontaktelement 59 ist mit der Spannungsquelle 60 elektrisch leitend verbunden. Durch die erste Drehrichtung des zweiten elektrischen Motors 36 wird das zweite Kontaktelement 59 in Richtung eines dritten Kontaktelements 61 bewegt, bis es schließlich an diesem anliegt und so den Stromkreis 35 des Startermotors 21 schließt. Dabei wird ein Zurückprellen des Schaltelements 37 durch ein ortsfestes bzw. gehäusefestes Dämpfungselement 62, das am Schaltelement 37 reibt, verringert. Ist der Startermotor 21 Teil eines Schraubtriebstarters, so spurt das Ritzel 28 über das Einspurgetriebe 23 in den Zahnkranz 31 ein und dreht die Brennkraftmaschine an. Hat die Brennkraftmaschine eine ausreichend hohe Drehzahl erreicht und wird dies durch das Steuergerät 56 erkannt, welches z.B. ein Motorsteuergerät bzw. ein Steuergerät der Brennkraftmaschine ist, so steuert dieses die Steuerungselektronik 57 des zweiten elektrischen Motors 36 an. Da die Brennkraftmaschine eine ausreichend hohe Drehzahl erreicht hat, muß nun der Startermotor 21 wieder ausgeschaltet werden. Dies bedeutet, daß die Kontaktelemente 59 und 61 wieder getrennt werden müssen. Das Steuergerät 56 sendet daher an die Steuerungselektronik 57 elektronische Signale, wodurch die Drehrichtung des zweiten elektrischen Motors 36 umgekehrt wird, so daß eine zweite, der ersten Drehrichtung entgegengesetzte Drehrichtung am Schneckenrad 52 wirkt. Dies führt dazu, daß das Schaltelement 37 über die Getriebemittel 51 mit seiner zweiten linearen Bewegungsrichtung in die Ausgangsposition zurückbewegt wird. Diese zweite Bewegung des Schaltelements 37 wird durch die Rückholfeder 48 unterstützt. Diese Rückholfeder 48 erfüllt darüber hinaus eine Notfallfunktion. Für den Fall, daß eine zweite Drehrichtung des zweiten elektrischen Motors 36 nicht ermöglicht werden kann, weil z.B. die Steuerungselektronik 57 ausgefallen ist, bewegt die Rückholfeder 48 das Schaltelement 37 gegen den Widerstand der Getriebemittel 51 wieder in seine Ausgangsposition zurück.

Figur 3 unterscheidet sich von Figur 2 dadurch, daß das zweite Kontaktelement 59 so ausgebildet ist, daß es bevor der Stromkreis 35 durch die Kontaktelemente 59 und 61 geschlossen wird, der Stromkreis 35 über das zweite Kontaktelement 59 und ein viertes ruhendes Kontaktelement 63 der Stromkreis über einen Vorwiderstand 64 geschlossen wird. Um die Kontaktgabe zwischen den Kontaktelementen 59 und 63 zu sichern, ist es von Vorteil, wenn ein Federelement 65 beide Kontaktelemente aneinander drückt. Wie bereits bei Figur 2, wird das Schaltelement 37 nach dem Anstoßen an das dritte Kontaktelement 61 und damit nach dem Schließen des Stromkreises 35 des Startermotors 21 am Zurückprellen durch das Dämpfungselement 62 gehindert. Durch die in Figur 3 vorgestellte Bauartvariante wird ein zweistufiges Schalten des Startermotors 21 ermöglicht. Dies hat den Vorteil, daß während der ersten Stufe der Startermotor mit verringerter Drehzahl dreht, und so ein sanftes Einspuren z. B. bei einem Schraubtriebstarter ermöglicht werden kann.
Statt des hier dargestellten einpoligen Ansteuerns des zweiten elektrischen Motors durch das Steuergerät 56 ist auch ein Ansteuern seitens des Steuergeräts 56 durch eine zweipolige Verbindung vom Steuergerät 56 möglich. Zweipolige Ansteuerung bedeutet, daß das Steuergerät 56 durch Umpolen des zweiten elektrischen Motors 36 eine Drehrichtungsumkehr zur zweiten Drehrichtung ermöglicht. Dadurch ist ein Öffnen des Startermotorschalters 47 auch durch den zweiten elektrischen Motor 36 möglich.

In Figur 4 ist eine weitere Variante der Schaltvorrichtung abgebildet. Zusätzlich zu den bereits beschriebenen Bauelementen in Figur 2 wirkt am Schaltelement 37 ein sogenanntes bistabiles Federelement 67, das mit seinen beiden Enden in gehäusefesten Lagern 68 gelagert ist. Bezüglich des Schaltelements 37 ist dieses bistabile Federelement 67 zwischen zwei Anlagelementen 69 am Schaltelement 37 bewegbar. Wird das Schaltelement 37 aus seiner Ruhelage heraus bewegt, liegt das bistabile Federelement 67 zunächst am oberen Anlageelement 69 an. Zusätzlich zur Federkraft der Rückholfeder 48 muß der zweite elektrische Motor 36 nun die Biegekraft des bistabilen Federelements 67 zusätzlich überwinden, bis das bistabile Federelement 67 aus seiner ersten stabilen Lage, der Stromkreis ist dabei geöffnet in eine zweite stabile Lage springt und dadurch das Schaltelement 37, bzw. das zweite Kontaktelement 59 an das dritte Kontaktelement 61 beschleunigt andrückt und so den Stromkreis 35 des Startermotors 21 geschlossen hält. Im Gegensatz zu den in Figur 2 und 3 dargestellten Varianten ist dadurch ein Andrücken der Kontaktelemente 59 und 61 durch die Getriebemittel 51 und den zweiten elektrischen Motor 36 nicht nötig. Während des Startvorgangs kann so ein Bestromen des zweiten elektrischen Motors 36 unterbleiben. Erst zum Ausschalten des Startermotors 21 ist es wieder notwendig, daß der zweite elektrische Motor 36 mit seiner zweiten Drehrichtung und die Getriebemittel das Schaltelement 37 bzw. das Kontaktelement 59 gegen den Widerstand des bistabilden Federelements 67 wieder in die Ruhelage bewegt. Das bistabilde Federelement 67 bietet so eine zusätzliche Sicherheit, daß das Schaltelement 37 in der Ruhelage gehalten wird.
Darüber hinaus ist es aus Sicherheitsgründen möglich, das Federelement 67 so zu wählen, das ein Andrücken des Kontaktelements 59 durch den zweiten elektrischen Motor erforderlich bleibt.

In Figur 5 ist ein Teilquerschnitt des Schaltelements 37 dargestellt. Im Trägerelement 42 ist das erste Kontaktelement 43 so eingebettet, daß eine erste Kontaktfläche in einer ersten oberflächigen Ebene des Trägerelements 42 liegt, auf welcher sich ein ruhender Schleifkontakt 71 abzustützen vermag. In der gezeigten Darstellung stützt sich der Schleifkontakt 71 auf dem elektrisch isolierenden Material des Trägerelements 42 ab. Wird das Schaltelement 37 durch den zweiten elektrischen Motor 36 bewegt, in der gezeigten Anordnung nach links, bewegt sich der Schleifkontakt 71 relativ zum Schaltelement 37 nach rechts. Erreicht der Schleifkontakt 71 dabei das erste Kontaktelement 43, wird der Startermotor 21 eingeschaltet.
Aus fertigungstechnischen Gründen ist es vorteilhaft, wenn das Trägerelement 42 aus einem Spritzkunststoff besteht.

Eine weitere Variante des Startermotorschalters 47 ist in Figur 6 dargestellt. Dabei ist in das Trägerelement 42 das erste Kontaktelement 43 so eingebettet, daß eine zweite Kontaktfläche in einer der ersten gegenüberliegenden zweiten oberflächigen Ebene des Trägerelements 42 liegt. Wird nun das Schaltelement 37 durch den zweiten elektrischen Motor 36 verursacht nach links bewegt, das heißt soll der Startermotor 21 eingeschaltet werden, gleiten beide Schleifkontakte 71 relativ zum Trägerelement 42, beziehungsweise Schalterelement 37 und schalten schließlich den Startermotor 21 ein, sobald beide Schleifkontakte 71 mit dem ersten Kontaktelement 43 elektrischen Kontakt haben.

In Figur 7a ist die Draufsicht auf die erste Kontaktfläche des ersten Kontaktelementes 43 dargestellt. Auf dieser Fläche gleitet der hier nicht dargestellte Schleifkontakt 71. Wird das in Figur 7a dargestellte Schaltelement 37 nach links bewegt, so wird zunächst die elektrisch leitfähige Schicht 73 unter den Schleifkontakt 71 geschoben. Die elektrisch leitfähige Schicht 73 hat einen höheren elektrischen Widerstand als die leitfähige Schicht 45, diese Schicht hat einen wiederum höheren elektrischen Widerstand als die leitfähige Schicht 44. Dadurch daß hier drei verschiedene leitfähige Schichten eingebettet sind, wird folglich ein insgesamt dreistufiges Schalten des Startermotors 21 verwirklicht. In Figur 7b ist eine weitere Variante des ersten Kontaktelements 43 dargestellt. Dabei ist der Querschnitt des ersten Kontaktelements 43 über einen bestimmten Längenabschnitt verkleinert. Dies hat zur Folge, daß der Schleifkontakt 71 bei einer Bewegung des Schaltelements 37 nach links zunächst über einen nur kleinen Flächenbereich hinweg gleitet. Damit ist verbunden, daß der Übergangswiderstand zwischen dem Schleifkontakt 71 und dem ersten Kontaktelement 43 beziehungsweise dem Startermotor 21 zunächst sehr hoch ist, wodurch der Strom des Startermotors zunächst sehr klein ist. Durch das Weiterbewegen des Schalterelements 37 unter dem Schleifkontakt 71 wird der Widerstand immer geringer, bis er einen Kleinstwert erreicht, in einen Bereich, in dem der Querschnitt des ersten Kontaktelements 43 nicht verringert ist. Das in Figur 7b dargestellte Kontaktelement 43 weist damit in Bewegungsrichtung des Schaltelements 37 unterschiedliche Bereiche auf, die zur ersten oberflächigen Ebene des Schaltelements 37 parallele und konstante Querschnitte erstrecken, wobei zur Schubrichtung des Schaltelements 37 senkrechte Querschnitte der Bereiche des Kontaktelements zumindest über Teillängen in Schubrichtung nicht konstant sind.
Ist der Startermotor ausgeschaltet, befinden sich also der oder die Schleifkontakte 71 im Ruhezustand. Es ist von Vorteil, wenn die Schleifkontakte 71 sich auf einem ebenen Bereich des Trägerelements abstützen.

In Fig. 8 ist ein Teilbereich des Schaltelements 37 dargestellt. Das Trägerelement 42 ist dabei so ausgebildet, daß das Trägerelement mit einer Anschrägung 75 versehen ist. Bewegt sich der Schleifkontakt 71 relativ zum Trägerelement 42 aus der gezeigten Einschaltposition in die Ausschaltposition, so wird der Schleifkontakt 71 von der Anschrägung 75 abgehoben. Dies hat den Vorteil, daß ein Zerstören bzw. Eingraben der Kontaktflächen der Schüttelbelastung verhindert werden kann.

In Fig. 9 ist eine räumliche Darstellung des Schaltelements 37 dargestellt. An den das erste Kontaktelement 37 tragenden Bereich des Trägerelements 42 ist dabei der Zahnstangenbereich 41 angeformt, der den Verzahnungsbereich für den Eingriff der Getriebemittel 51 darstellt.

Befindet sich das Schaltelement 37 in der Arbeitsstellung, d. h. ist der Stromkreis 35 des Startermodus 21 geschlossen, wirkt auf das dann an einen Anschlag anliegende Schaltelement 37, eine vom zweiten elektrischen Motor 36 ausgeübte Schließkraft. Dieser Anschlag kann z. B. das dritte Kontaktelement 61 sein.

Wie bei Fig. 3 dargestellt besteht eine vorteilhafte Ausgestaltung des zweiten elektrischen Motors 36 darin, daß der zweite elektrische Motor 36 mit einer Steuerungselektronik 57 räumlich zusammengefaßt ist. Eine mögliche Variante, in Fig. 10 dargestellt, besteht darin, daß die Steuerungselektronik 57 in einem verlängerten Gehäuse 77 des zweiten elektronischen Motors 36 integriert angeordnet ist. Dadurch ist es möglich, daß nach dem Schließen des Startschalters 38 die Steuerungselektronik 57 durch das Steuergerät 56 angesteuert wird. Der Einbau der Steuerungselektronik 57 in ein gemeinsames Gehäuse mit dem zweiten elektrischen Motor 36 kann dazu genutzt werden, daß eine Trägerplatte 78, die die Steuerungselektronik 57 aufnimmt zum Einstellen des Ankerlenkspiels des Motors 36 genutzt werden kann. Eine weitere Möglichkeit zum räumlichen Zusammenfassen vom zweiten elektrischen Motor 36 mit der Steuerungselektronik 57 besteht darin, die Steuerungselektronik 57 in einem eigenen Gehäuse 80 anzuordnen, Fig. 11. Das Gehäuse 80 ist dann beispielsweise durch Befestigungselemente an einem Gehäuse 81, das lediglich den zweiten elektrischen Motor 36 aufnimmt zu befestigen. Der elektrische Kontakt zwischen Steuerungselektronik 57 und zweitem elektrischen Motor 36 findet dabei durch Steckkontakte 82 statt. Eine mögliche Befestigung zwischen dem Gehäuse 80 und dem Gehäuse 81 ist z. B. durch Schnappelemente 83 möglich. Um die Startvorrichtung 20 durch ein CAN-Bus-System ansteuern zu können, ist es von Vorteil, wenn die Steuerungselektronik 57 einen CAN-Baustein 84 umfaßt.

In Fig. 12 ist dargestellt, wie nach dem Schließen des Startschalters 38 der zweite elektrische Motor 36 in Drehung versetzt wird. Dadurch wird über die Getriebemittel Stirnrad 40 bzw. Zahnstange 41 das Schaltelement 37 mit seiner ersten Bewegungsrichtung linear verschoben. Dabei wird in der gezeigten Variante der Startermotorschalter 47 durch ein erstes Kontaktelement 43, das mit einem elektrischen Widerstand behaftet ist, geschlossen. Gleichzeitig klinkt eine Klinke 86, die mit dem Schaltelement 37 fest verbunden ist, in eine Zahnscheibe 88 ein. Durch dieses Einklinken der Klinke 86 in die Zahnscheibe 88 wird ein Rotieren der Zahnscheibe verhindert. Dadurch wirken bei sich drehendem Startermotor Reibungskräfte von der Zahnscheibe 88 auf den Mitnehmerschaft 26. Bedingt durch das Einspurgetriebe 23, spurt bei sich zunächst langsam drehendem Startermotor 21 der auf dem steilen Außengewinde verdreh- und gleichzeitig verschiebbare Bereich gebildet aus Mitnehmerschaft 26, Freilauf 27 und Ritzel 28 vor, wie in Fig. 13 zu erkennen ist. Dabei wird sowohl die Ausspurfeder 29 als auch die Einspurfeder 90 vorgespannt. Das am Zahnkranz 31 anlaufende Ritzel 28 wird bei einer Zahn-auf-Zahn-Stellung durch das Einspurgetriebe 23 zwangsweise verdreht, so daß das Ritzel 28 bei sich drehendem Startermotor 21 zwangsweise verdreht wird und dadurch schnell eine Zahnlücke im Zahnkranz 31 findet und dadurch zügig einspurt. Ist das Ritzel 28 eingespurt, nimmt die Zahnscheibe 88 solch eine Stellung ein, daß die Klinke 86 hinter die Zahnscheibe 88 fallen kann und somit ein Ausspuren des Ritzels beim Überholen der Brennkraftmaschine verhindert. Durch das Dahinterfallen der Klinke 86 wird schließlich die elektrisch leitfähige Schicht 45 zwischen die beiden festen Kontakte 49 des Startermotorschalters 47 geschoben. Dadurch ist eine volle Bestromung des Startermotors 21 möglich, so daß dadurch schließlich die Brennkraftmaschine angedreht wird. Hat die Brennkraftmaschine den selbständigen Hochlauf erreicht, wird durch Öffnen des Startschalters 38 die Stromzufuhr zum zweiten elektrischen Motor 36 unterbrochen.

Bei der in Figur 14 gezeigten Variante des zweiten elektrischen Motors 36 wird dabei das Schaltelement 37 nicht durch den zweiten elektrischen Motor 36 verschoben. In diesem Fall findet das Öffnen des Startermotorschalters 47 durch die am Schaltelement 37 wirkende Rückholfeder 48 statt. Sobald die Klinke 86 die Zahnscheibe 88 wieder freigibt, ist ein Ausspuren des Ritzels 28 durch die Ausspurfeder 29 und das vom Zahnkranz 31 auf das Ritzel 28 wirkende Drehmoment möglich. Das Ritzel 28 kann dadurch seine Ruheposition wieder einnehmen.

## Patentansprüche

1. Startvorrichtung (20) mit einem in einem Stromkreis (35) angeordneten Startermotor (21) zum Andrehen von Brennkraftmaschinen, wobei ein zweiter elektrischer Motor (36) vorgesehen ist, mit dem ein Schaltelement (37) bewegbar ist, durch dessen Bewegung der Stromkreis (35) des Startermotors (21) schaltbar ist, **dadurch gekennzeichnet, dass** Mittel (43, 44, 45, 63, 73) vorgesehen sind, durch die bei einer Bewegung des Schaltelements (37) eine Änderung des Übergangswiderstandes zwischen dem Schaltelement (37) und dem Startermotor (21) erfolgt, so dass bei einem Einschaltvorgang der Strom durch den Startermotor (21) von einem niedrigen Wert auf einen höheren Wert zunimmt.

2. Startvorrichtung nach Anspruch 1, **dadurch gekennzeichnet, dass** eine erste und eine gegenläufige zweite Bewegung des Schaltelements (37) geradlinig ist.

3. Startvorrichtung nach Anspruch 1, **dadurch gekennzeichnet, dass** eine erste und eine gegenläufige zweite Bewegung des Schaltelements (37) drehend ist.

4. Startvorrichtung nach einem der Ansprüche 1 bis 3, **dadurch gekennzeichnet, dass** der zweite elektrische Motor (36) mit dem Schaltelement (37) über Getriebemittel (51) in Wirkverbindung steht.

5. Startvorrichtung nach einem der Ansprüche 1 bis 4, **dadurch gekennzeichnet, dass** die Kraft einer Rückholfeder (48) bei nichtbestromtem zweiten elektrischem Motor (36) zur zweiten Bewegung des Schaltelements (37) führt.

6. Startvorrichtung nach einem der Ansprüche 1 bis 5, **dadurch gekennzeichnet, dass** eine erste Drehrichtung des zweiten elektrischen Motors (36) zu der ersten Bewegung und eine zweite, der ersten entgegengesetzte Drehrichtung des zweiten elektrischen Motors zu der zweiten Bewegung des Schaltelements (37) führt, wobei die erste Drehrichtung zum Einschalten und die zweite Drehrichtung zum Ausschalten des Startermotors (21) führt.

7. Startvorrichtung nach Anspruch 1, **dadurch gekennzeichnet, dass** die Mittel (43, 44, 45, 63, 73) aus ein oder mehreren Kontaktelementen bestehen mit einer sich in Bewegungsrichtung des Schaltelements (37) ändernden Leitfähigkeit.

8. Startvorrichtung nach einem der Ansprüche 1 bis 7, **dadurch gekennzeichnet, dass** das Schaltelement aus einem durch den zweiten elektrischen Motor (36) verstellbaren elektrisch isolierenden Trägerelement (42) gebildet ist, das ein Kontaktelement (59) aufweist, das mit einem ruhenden Kontaktelement (61) in Verbindung bringbar ist, wodurch der Stromkreis (35) des Startermotors (21) schließbar ist.

9. Startvorrichtung nach Anspruch 8, **dadurch gekennzeichnet, dass** dem ruhenden Kontaktelement (61) ein weiteres ruhendes Kontaktelement (63) vorgelagert ist, das über einen Vorwiderstand (64) mit dem Startermotor (21) verbunden ist und das ebenfalls mit dem Kontaktelement (59) am isolierenden Trägerelement (42) kontaktierbar ist.

10. Startvorrichtung nach Anspruch 8 oder 9, **dadurch gekennzeichnet, dass** ein Dämpfungselement (62), vorzugsweise ein Reibelement, auf das Schaltelement (37) zumindest nach dem Schließen des Stromkreises (35) des Startermotors (21) wirkt.

11. Startvorrichtung nach einem der Ansprüche 1 bis 7, **dadurch gekennzeichnet, dass** das Schaltelement (37) aus einem elektrisch isolierenden Trägerelement (42) gebildet ist, in das ein Kontaktelement (43) eingebettet ist.

12. Startvorrichtung nach Anspruch 11, **dadurch gekennzeichnet, dass** das Kontaktelement (43) in das Trägerelement (42) so eingebettet ist, dass eine Kontaktfläche in einer oberflächigen Ebene des Trägerelements (42) liegt, auf welcher sich ein ruhendes Kontaktelement (71) abzustützen vermag.

13. Startvorrichtung nach Anspruch 12, **dadurch gekennzeichnet, dass** das mit der Kontaktfläche des Kontaktelements (43) zusammenwirkende ruhende Kontaktelement ein Schleifkontakt (71) ist.

14. Startvorrichtung nach einem der Ansprüche 7, 8, 11, 12 oder 13, **dadurch gekennzeichnet, dass** das Kontaktelement (43) aus mehreren unterschiedlich elektrisch leitfähigen Schichten (44, 45, 73) besteht, wobei die Schichtung in Richtung der Schubbewegung des als Schieber ausgebildeten Trägerelements (42) erfolgt.

15. Startvorrichtung nach einem der Ansprüche 7, 8, 11, 12 oder 13, **dadurch gekennzeichnet, dass** das in das Trägerelement (42) eingebettete Kontaktelement (43) einen sich in Bewegungsrichtung des Schaltelements (37) ändernden Querschnitt aufweist, wodurch sich die Leitfähigkeit des Kontaktelements (43) in Bewegungsrichtung des Schaltelements (37) ändert.

16. Startvorrichtung nach einem der Ansprüche 8 bis 15, **dadurch gekennzeichnet, dass** das Trägerelement (42) aus einem Spritzkunststoff besteht.

17. Startvorrichtung nach einem der Ansprüche 8 bis 16, **dadurch gekennzeichnet, dass** das Trägerelement (42) mit einem ebenen Bereich versehen ist, auf dem mindestens ein ruhender Schleifkontakt (71) abstützbar ist.

18. Startvorrichtung nach einem der Ansprüche 13 bis 16, **dadurch gekennzeichnet, dass** in der Ruhelage des Schaltelements (37) der oder die Schleifkontakte (71) durch eine Anschrägung (75) des Schaltelements (37) von dem ebenen Bereich abgehoben sind.

19. Startvorrichtung nach einem der Ansprüche 1 bis 18, **dadurch gekennzeichnet, dass** das Schaltelement (37) so ausgebildet ist, dass ein mit dem zweiten Motor (36) gekoppeltes Getriebemittel (51) in einen Verzahnungsbereich des Schaltelementes (37) eingreift und so das Schaltelement (37) axial verschiebbar ist.

20. Startvorrichtung nach Anspruch 19, **dadurch gekennzeichnet, dass** der Verzahnungsbereich eine Zahnspange (41) ist.

21. Startvorrichtung nach einem der vorhergehenden Ansprüche, **dadurch gekennzeichnet, dass** in der Arbeitsstellung des Schaltelementes (37) der Stromkreis (35) des Startermotors (21) geschlossen ist, wobei auf das dann an einem Anschlag anliegende Schaltelement (37) eine vom zweiten elektrischen Motor (36) ausgeübte Schließkraft wirkt.

22. Startvorrichtung nach einem der vorhergehenden Ansprüche, **dadurch gekennzeichnet, dass** ein bistabiles Federelement (67) auf das Schaltelement (37) wirkt, wobei in einer ersten stabilen Lage des Federelements dieses den Stromkreis in der geöffneten Lage hält und in einer zweiten stabilen Lage des Federelements den Stromkreis des Startermotors in der geschlossenen Lage hält.

23. Startvorrichtung nach einem der vorhergehenden Ansprüche, **dadurch gekennzeichnet, dass** der zweite elektrische Motor (36) mit einer Steuerungselektronik (57) räumlich zusammengefasst ist.

24. Startvorrichtung nach Anspruch 23, **dadurch gekennzeichnet, dass** die Steuerungselektronik (57) in einem verlängerten Gehäuse (77) des zweiten elektrischen Motors (36) integriert angeordnet ist.

25. Startvorrichtung nach Anspruch 24, **dadurch gekennzeichnet, dass** durch eine Trägerplatte (78) zur Aufnahme der Steuerungselektronik (57) ein Ankerlängsspiel des zweiten elektrischen Motors (36) einstellbar ist.

26. Startvorrichtung nach Anspruch 23, **dadurch gekennzeichnet, dass** die Steuerungselektronik in einem eigenen Gehäuse (80) angeordnet ist, welches durch Befestigungselemente am Gehäuse (81) des zweiten elektrischen Motors (36) befestigt ist, wobei die Steuerungselektronik (57) und der zweite elektrische Motor (36) durch Steckkontakte (82) elektrisch verbunden sind.

27. Startvorrichtung nach Anspruch 26, **dadurch gekennzeichnet, dass** die Befestigungselemente Schnappelemente (83) sind.

28. Startvorrichtung nach einem der Ansprüche 24 bis 27, **dadurch gekennzeichnet, dass** die Steuerungselektronik (57) einen CAN-Baustein (84) umfasst und durch eine CAN-Steuerung ansteuerbar ist.

29. Startvorrichtung nach einem der vorstehenden Ansprüche, **dadurch gekennzeichnet, dass** der zweite elektrische Motor (36) von der elektrischen Steuerung der Brennkraftmaschine ansteuerbar ist.

30. Startvorrichtung nach einem der vorstehenden Ansprüche, **dadurch gekennzeichnet, dass** der zweite elektrische Motor (36) am Antriebslager der Startvorrichtung befestigt ist.

## Claims

1. Starting device (20) having a starter motor (21), arranged in a circuit (35), for starting internal combustion engines, a second electric motor (36) being provided with which it is possible to move a switching element (37) whose movement can switch the circuit (35) of the starter motor (21), **characterized in that** means (43, 44, 45, 63, 73) are provided which bring about a change in the contact resistance between the switching element (37) and the starter motor (21) when there is a movement of the switching element (37), with the result that in a switching-on process the current through the starter motor (21) increases from a low value to a relatively high value.

2. Starting device according to Claim 1, **characterized in that** a first movement and an opposed second movement of the switching element (37) are linear,

3. Starting device according to Claim 1, **characterized in that** a first movement and an opposed second movement of the switching element (37) are rotational.

4. Starting device according to one of Claims 1 to 3, **characterized in that** the second electric motor (36) is operatively connected to the switching element (37) via gear means (51).

5. Starting device according to one of Claims 1 to 4, **characterized in that** the force of a return spring (48) leads to the second movement of the switching element (37) when the second electric motor (36) is not energized.

6. Starting device according to one of Claims 1 to 5, **characterized in that** a first direction of rotation of the second electric motor (36) leads to the first movement, and a second direction of rotation, opposed to the first, of the second electric motor leads to the second movement of the switching element (37), the first direction of rotation leading to switching on and the second direction of rotation leading to switching off of the starter motor (21).

7. Starting device according to Claim 1, **characterized in that** the means (43, 44, 45, 63, 73) are composed of one or more contact elements with a conductivity which changes in the direction of movement of the switching element (37).

8. Starting device according to one of Claims 1 to 7, **characterized in that** the switching element is formed, from an electrically insulating carrier element (42) which can be adjusted by the second electric motor (36) and which has a contact element (59) which can be connected to a stationary contact element (61), as a result of which the circuit (35) of the starter motor (21) can be closed.

9. Starting device according to Claim 8, **characterized in that** mounted in front of the stationary contact element (61) is a further stationary contact element (63) which is connected to the starter motor (21) via a series resistor (64) and which can also be placed in contact with the contact element (59) at the insulating carrier element (42).

10. Starting device according to Claim 8 or 9, **characterized in that** a damping element (62), preferably a frictional element, acts on the switching element (37), at least after the circuit (35) of the starter motor (21) closes.

11. Starting device according to one of Claims 1 to 7, **characterized in that** the switching element (37) is formed from an electrically insulating carrier element (42) in which a contact element (43) is embedded.

12. Starting device according to Claim 11, **characterized in that** the contact element (43) is embedded in the carrier element (42) in such a way that a contact face lies in a surface plane of the carrier element (42) on which a stationary contact element (71) can be supported.

13. Starting device according to Claim 12, **characterized in that** the stationary contact element which interacts with the contact face of the contact element (43) is a sliding contact (71).

14. Starting device according to one of Claims 7, 8, 11, 12 or 13, **characterized in that** the contact element (43) is composed of a plurality of layers (44, 45, 73) with differing electrical conductivity, the layering being effected in the direction of the thrust movement of the carrier element (42) which is embodied as a pushing element.

15. Starting device according to one of Claims 7, 8, 11, 12 or 13, **characterized in that** the contact element (43) which is embedded in the carrier element (42) has a cross section which changes in the direction of movement of the switching element (37), as a result of which the conductivity of the contact element (43) changes in the direction of movement of the switching element (37).

16. Starting device according to one of Claims 8 to 15, **characterized in that** the carrier element (42) is composed of an injection moulding plastic.

17. Starting device according to one of Claims 8 to 16, **characterized in that** the carrier element (42) is provided with a planar region on which at least one stationary sliding contact (21) can be supported.

18. Starting device according to one of Claims 13 to 16, **characterized in that** the sliding contact or contacts (71) is/are lifted off from the planar region by a bevel (75) of the switching element (37) in the position of rest of the switching element (37).

19. Starting device according to one of Claims 1 to 18, **characterized in that** the switching element (37) is embodied in such a way that a gear means (51) which is coupled to the second motor (36) engages in a toothing region of the switching element (37), and the switching element (37) can thus be axially displaced.

20. Starting device according to Claim 19, **characterized in that** the toothing region is a toothed link (41).

21. Starting device according to one of the preceding claims, **characterized in that** the circuit (35) of the starter motor (21) is closed in the working position of the switching element (37), a closing force which is exerted by the second electric motor (36) acting on the switching element (37) which then bears against a stop,

22. Starting device according to one of the preceding claims, **characterized in that** a bistable spring element (67) acts on the switching element (37), the spring element keeping the circuit in the opened position in a first stable position of said spring element and keeping the circuit of the starter motor in the closed position in a second stable position of the spring element.

23. Starting device according to one of the preceding claims, **characterized in that** the second electric motor (36) is spatially combined with control electronics (57).

24. Starting device according to Claim 23, **characterized in that** the control electronics (57) are arranged integrated into a lengthened housing (77) of the second electric motor (36).

25. Starting device according to Claim 24, **characterized in that** armature longitudinal play of the second electric motor (36) can be set by means of a carrier plate (78) for holding the control electronics (57).

26. Starting device according to Claim 23, **characterized in that** the control electronics are arranged in a separate housing (80) which is attached, by attachment elements, to the housing (81) of the second electric motor (36), the control electronics (57) and the second electric motor (36) being electrically connected by means of plug-type contacts (82).

27. Starting device according to Claim 26, **characterized in that** the attachment elements are clip elements (83).

28. Starting device according to one of Claims 24 to 27, **characterized in that** the control electronics (57) comprise a CAN module (84) and can be actuated by means of a CAN controller.

29. Starting device according to one of the preceding claims, **characterized in that** the second electric motor (36) can be actuated by the electrical controller of the internal combustion engine.

30. Starting device according to one of the preceding claims, **characterized in that** the second electric motor (36) is attached to the drive bearing of the starting device.

## Revendications

1. Dispositif de démarrage (20) comprenant un moteur de démarreur (21) placé dans un circuit électrique (35) pour entraîner le moteur à combustion interne,
un second moteur électrique (36) étant prévu pour déplacer un élément de commutation (37) dont le mouvement commute le circuit électrique (35) du moteur de démarreur (21),
**caractérisé par**
des moyens (43, 44, 45, 63, 73) qui, lors d'un mouvement de l'élément de commutation (37) modifient la résistance de passage entre l'élément de commutation (37) et le moteur de démarreur (21) pour que lors de l'opération de branchement, le courant dans le moteur de démarreur (21) augmente d'une intensité faible à une intensité élevée.

2. Dispositif de démarrage selon la revendication 1,
**caractérisé en ce qu'**
un premier et un second mouvement opposé de l'élément de commutation (37) sont rectilignes.

3. Dispositif de démarrage selon la revendication 1,
**caractérisé en ce qu'**
un premier et un second mouvement opposé de l'élément de commutation (37) sont rotatifs.

4. Dispositif de démarrage selon l'une quelconque des revendications 1 à 3,
**caractérisé en ce que**
le second moteur électrique (36) coopère avec l'élément de commutation (37) par une transmission (51).

5. Dispositif de démarrage selon l'une quelconque des revendications 1 à 4,
**caractérisé en ce que**
la force d'un ressort de rappel (48), lorsque le second moteur électrique (36) n'est pas alimenté, produit le second mouvement de l'élément de commutation (37).

6. Dispositif de démarrage selon l'une quelconque des revendications 1 à 5,
**caractérisé en ce qu'**
un premier sens de rotation du second moteur électrique (36) conduit un premier mouvement et un second sens de rotation opposé du second moteur électrique conduit à un second mouvement de l'élément de commutation (37), le premier sens de rotation servant au branchement et le second sens de rotation à la coupure du moteur de démarreur (21).

7. Dispositif de démarrage selon la revendication 1,
**caractérisé en ce que**
les moyens (43, 44, 45, 63, 73) se composent d'un ou plusieurs éléments de contact dont la conductivité varie suivant le sens de déplacement de l'élément de commutation (37).

8. Dispositif de démarrage selon l'une quelconque des revendications 1 à 7,
**caractérisé en ce que**
l'élément de commutation est formé d'un élément de support (42) isolant électrique, déplacé par le second moteur électrique (36) et cet élément de support comporte un élément de contact (59) qui peut être mis en liaison avec un élément de contact fixe (61) pour fermer le circuit électrique (35) du moteur de démarreur (21).

9. Dispositif de démarrage selon la revendication 8,
**caractérisé en ce qu'**
un autre élément de contact fixe (63) est prévu en amont du contact fixe (61), et est relié au moteur de démarreur (21) par une résistance série (64), et cet autre élément de contact peut également être mis en contact avec l'élément de contact (59) de l'élément de support isolant (42).

10. Dispositif de démarrage selon les revendications 8 ou 9,
**caractérisé en ce qu'**
un élément amortisseur (62), de préférence un élément de friction, agit sur l'élément de commutation (37) au moins après la fermeture du circuit électrique (35) du moteur de démarreur (21).

11. Dispositif de démarrage selon l'une quelconque des revendications 1 à 7,
**caractérisé en ce que**
l'élément de commutation (37) est formé d'un élément de support (42) isolant électrique dans lequel est intégré un élément de contact (43).

12. Dispositif de démarrage selon la revendication 11,
**caractérisé en ce que**
l'élément de contact (43) est logé dans l'élément de support (42), de sorte qu'une surface de contact se trouve dans un plan de surface supérieur de l'élément de support (12) sur lequel peut s'appuyer un élément de contact de repos (71).

13. Dispositif de démarrage selon la revendication 12,
**caractérisé en ce que**
l'élément de contact de repos coopérant avec la surface de contact de l'élément de contact (43) est un contact glissant (71).

14. Dispositif de démarrage selon l'une quelconque des revendications 7, 8, 11, 12 ou 13,
**caractérisé en ce que**
l'élément de contact (43) est formé de plusieurs couches (44, 45, 73) à conductivité électrique différente, et la stratification se fait dans la direction du mouvement de poussée de l'élément de support (42) réalisé comme poussoir.

15. Dispositif de démarrage selon l'une quelconque des revendications 7, 8, 11, 12 ou 13,
**caractérisé en ce que**
l'élément de contact (43) intégré dans l'élément de support (42) présente une section variable dans la direction de déplacement de l'élément de commutation (37) pour modifier la conductivité de l'élément de contact (43) dans la direction de déplacement de l'élément de commutation (37).

16. Dispositif de démarrage selon l'une quelconque des revendications 8 à 15,
**caractérisé en ce que**
l'élément de support (42) est en matière plastique injectée.

17. Dispositif de démarrage selon quelconque des revendications 8 à 16,
**caractérisé en ce que**
l'élément de support (42) comporte une zone plane sur laquelle s'appuie au moins un contact glissant (71) au repos.

18. Dispositif de démarrage selon l'une quelconque des revendications 13 à 16,
**caractérisé en ce qu'**
en position de repos de l'élément de contact (37), le ou les contacts glissants (71) sont soulevés de la zone plane par une rampe (75) de l'élément de commutation (37).

19. Dispositif de démarrage selon l'une quelconque des revendications 1 à 18,
**caractérisé en ce que**
l'élément de commutation (37) est réalisé pour qu'un moyen de transmission (51) couplé au second moteur (36) pénètre dans une zone dentée de l'élément de commutation (37) pour que cet élément de commutation (37) puisse coulisser axialement.

20. Dispositif de démarrage selon la revendication 19,
**caractérisé en ce que**
la zone dentée est une griffe dentée (41).

21. Dispositif de démarrage selon l'une des revendications précédentes,
**caractérisé en ce qu'**
en position de travail de l'élément de commutation (37), le circuit électrique (35) du moteur de démarreur (21) est fermé et une force de fermeture exercée par le second moteur électrique (36) agit alors sur l'élément de commutation (37) appliqué contre une butée.

22. Dispositif de démarrage selon l'une des revendications précédentes,
**caractérisé par**
un élément de ressort bistable (67) agissant sur l'élément de commutation (37), dans une première position stable de l'élément de ressort celui-ci maintient le circuit électrique ouvert, et dans une seconde position stable de l'élément de ressort le circuit électrique du moteur de démarreur est maintenu en position fermée.

23. Dispositif de démarrage selon l'une des revendications précédentes,
**caractérisé en ce que**
le second moteur électrique (36) est réuni avec une électronique de commande (57) dans un même volume.

24. Dispositif de démarrage selon la revendication 23,
**caractérisé en ce que**
l'électronique de commande (57) est intégrée dans un prolongement du boîtier (77) du second moteur électrique (36).

25. Dispositif de démarrage selon la revendication 24,
**caractérisé par**
une plaque de support (78) pour recevoir l'électronique de commande (57) permettant de régler le jeu longitudinal de l'induit du second moteur électrique (36).

26. Dispositif de démarrage selon la revendication 23,
**caractérisé en ce que**
l'électronique de commande est placée dans un boîtier indépendant (80) fixé par des éléments de fixation au boîtier (81) du second moteur électrique (36), l'électronique de commande (57) et le second moteur électrique (36) étant reliés électriquement par des fiches de contact (82).

27. Dispositif de démarrage selon la revendication 26,
**caractérisé en ce que**
les éléments de fixation sont des éléments d'enclipsage (83).

28. Dispositif de démarrage selon l'une quelconque des revendications 24 à 27,
**caractérisé en ce que**
l'électronique de commande (57) comprend un composant CAN (84) et se commande par une commande CAN.

29. Dispositif de démarrage selon l'une des revendications précédentes,
**caractérisé en ce que**
le second moteur électrique (36) est commandé par la commande électrique du moteur à combustion interne.

30. Dispositif de démarrage selon l'une des revendications précédentes,
**caractérisé en ce que**
le second moteur électrique (36) est fixé au palier d'entraînement du dispositif de démarrage.
